# EUROPÄISCHE PATENTSCHRIFT

(11) **EP 1 651 076 B1**
(45) Veröffentlichungstag und Bekanntmachung des Hinweises auf die Patenterteilung: **25.08.2010**
(21) Anmeldenummer: 04741278.8
(22) Anmeldetag: 26.07.2004
(51) Int. Cl.: A45D 20/10

(54) **HANDLUFTDUSCHE MIT ZWEI HALTEGRIFFEN**
HAND HAIR DRYER WITH TWO HANDLE GRIPS
DOUCHE AIR MANUELLE DEUX POIGNES

(30) Priorität: 24.07.2003 DE 10333586
(43) Veröffentlichungstag der Anmeldung: 03.05.2006
(73) Patentinhaber: The Procter and Gamble Company, Cincinnati, Ohio 45202 (US)
(72) Erfinder: WORGULL, Klaus, 64283 Darmstadt (DE); KUECHLER, Robert, 64546 Mörfelden-Waldorf (DE)
(74) Vertreter: Hirsch, Uwe Thomas M.H.
(86) Internationale Anmeldenummer: PCT/EP2004/008360
(87) Internationale Veröffentlichungsnummer: WO 2005/009171

(56) Entgegenhaltungen:
- DE-A- 19 963 112
- US-A- 3 261 107
- US-A- 5 195 164
- US-A- 5 555 637
- US-A- 5 727 331

## Beschreibung

Die Erfindung betrifft eine Handluftdusche nach der Gattung des Oberbegriffs des Anspruchs 1.

Eine derartige Handluftdusche ist beispielsweise aus der US 5 727 331 A bekannt.

Der Erfindung liegt die Aufgabe zu Grunde, eine gattungsgleiche Handluftdusche zu schaffen, die durch einfache Maßnahmen eine ergonomische Verbesserung erzielt.

Diese Aufgabe wird nach dem Merkmal des kennzeichnenden Teils des Anspruchs 1 gelöst. Vorteilhafte Weiterbildungen der Erfindung gehen aus den Unteransprüchen hervor.

Die Erfindung wird an Hand eines Ausführungsbeispiels näher beschrieben.

Es zeigt:
- Fig. 1: in einer Seitenansicht eine Handluftdusche mit einem ersten und einem zweiten Haltegriff;
- Fig. 2: eine übliche Handhabungsposition mit dem ersten Haltegriff einer Handluftdusche bei einer Luftstrombehandlung einer Kopfhaarseite durch einen Friseur;
- Fig. 3: eine übliche Handhabungsposition am ersten Haltegriff einer Handluftdusche bei einer Luftstrombehandlung eines Deckhaars durch einen Friseur;
- Fig. 4: im Unterschied nach der Fig. 3 einen ergonomischen Handhabungsvorteil der Handluftdusche durch Benutzung eines zweiten Haltegriffs der Handluftdusche;
- Fig. 5: einen ergonomischen Unterschied bei einer Selbstbehandlungs- Handhabung mit einer Handluftdusche, die einen ersten und einen zweiten Haltegriff aufweist;
- Fig. 6: in einer Seitenansicht eine Handluftdusche nach der Fig. 1, jedoch mit einem ersten Kaltluftkombinationsschalter;
- Fig. 7: in einer Seitenansicht eine Handluftdusche nach der Fig. 1, jedoch mit einem zweiten Kaltluftkombinationsschalter;
- Fig. 8: in einer Seitenansicht eine Handluftdusche nach der Fig. 1, jedoch mit einem dritten Kaltluftkombinationsschalter, und
- Fig. 9: in einer Seitenansicht eine Handluftdusche nach der Fig. 6, jedoch mit einem kalt bleibenden zweiten Haltegriff.

Die Fig. 1 zeigt eine Handluftdusche 1 mit einem elektrischen Gebläse 2 und einer dazu in einer Reihe angeordneten elektrischen Heizeinrichtung 3 zur Erzeugung eines Luftstromes 4 aus einem Rohrabschnitt 5, wobei das Gebläse 2 in einem Gehäuseabschnitt 6 und die Heizeinrichtung 3 innerhalb des Rohrabschnitts 5 angeordnet sind. Am Gehäuseabschnitt 6 ist ein Bedienungselemente 7 (Gebläsestufenschalter 26, Heizungsstufenschalter 27) aufweisender erster Haltegriff 8 ungefähr in einem Winkel von 90 Grad zum Rohrabschnitt 5 angeordnet. Der Rohrabschnitt 5 ist als ein zweiter Haltegriff 9 ausgebildet, der ungefähr einen gleichen Durchmesser (Dimensionierung) aufweist wie der erste Haltegriff 8. Dadurch kann bei Benutzung der Handluftdusche 1 diese wahlweise auch am zweiten Haltegriff 9 gehalten werden, wodurch eine ergonomische Verbesserung einer Handhabung der Handluftdusche 1 erreicht ist, was beispielsweise aus den Fig. 2 bis 5 hervorgeht.

Der zweite Haltegriff 9 ist wärmeisoliert ausgebildet (siehe auch Fig. 9), wodurch sich dieser nicht erwärmen kann (kalte Haltegriffzone).

Alternativ oder zusätzlich kann der Rohrabschnitt 5 nach außen wärmeisoliert ausgebildet sein, wodurch der zweite Haltegriff 9 sich nicht erwärmen kann.

Der zweite Haltegriff 9 ist zylinderartig ausgestaltet, wodurch sich ein einfaches Greifen und Halten ergibt.

Wahlweise ist der erste und zweite Haltegriff 8,9 mit jeweils einer rutschfesten Oberfläche 13 versehen. Dadurch wird eine sichere Griffigkeit beim Halten der Handluftdusche 1 erreicht.

An dem ersten Haltegriff 8 ist ein erster Kaltluftschalter 10 und dem zweiten Haltegriff 9 ein zweiter Kaltluftschalter 11 angeordnet. Der zweite Kaltluftschalter 11 ist in Nähe 12 oder innerhalb des Gehäuseabschnitts 6 angeordnet. Dadurch ergibt sich auch beim Halten am zweiten Haltegriff 9 eine ergonomische Bedienung des zweiten Kaltluftschalters 11. Vorzugsweise sind die Kaltluftschalter 10,11 als Tastschalter 10,11 vorgesehen. Durch Betätigen des jeweiligen Kaltluftschalters 10,11 wird eine Stromversorgung der Heizeinrichtung 3 unterbrochen, so dass nur die Kaltluft 31 (Fig. 9) vom Gebläse 2 aus dem Luftstromaustritt 35 heraustritt.

Fig. 2 zeigt eine übliche Handhabungsposition mit dem ersten Haltegriff 8 einer Handluftdusche 1 bei einer Luftstrombehandlung von Kopfhaar 14 eines hinteren Haarbereichs 14.1 durch einen Friseur 20.

Fig. 3 zeigt eine übliche Handhabungsposition am ersten Haltegriff 8 einer Handluftdusche 1 bei einer Luftstrombehandlung von Deckhaar 14.2 durch einen Friseur 20. Hierbei wird die ungünstige Armhaltung des Friseurs 20 deutlich. Außerdem verläuft hierbei ein Netzkabel 25 ungünstig in Nähe der Person 15.

Fig. 4 zeigt im Unterschied nach der Fig. 3 einen ergonomischen Handhabungsvorteil der Handluftdusche 1 durch Benutzung eines zweiten Haltegriffs 9 der Handluftdusche 1. Hierbei wird die ergonomisch günstigere, niedrige Armhaltung des Friseurs 20 deutlich. Außerdem verläuft hierbei das Netzkabel 25 günstiger von der Person 15 weg.

Fig. 5 zeigt einen ergonomischen Unterschied bei einer Selbstbehandlungs-Handhabung mit einer Handluftdusche 1, die einen ersten und einen zweiten Haltegriff 8,9 aufweist. Hierbei zeigen sich deutlich zwei wesentliche Unterschiede bei gleicher Positionierung der Handluftdusche 1 am Kopfhaar 14:
1. Beim Halten der Handluftdusche 1 am ersten Haltegriff 8 muss der rechte Arm 21 deutlich höher gehalten werden als der linke Arm 22 beim Halten der Handluftdusche 1 am zweiten Haltegriff 9.
2. Durch einen größeren Abstand X1 zwischen einem Handgelenkpunkt 23 und einem Schwerpunkt 24 der Handluftdusche 1 ist ein Halten der Handluftdusche 1 erschwert. Außerdem ist ein gezielter Abstand zwischen einem Luftaustritt 25 und dem Kopfhaar 14 nur schwer kontrollierbar. Durch einen kleineren Abstand X2 zwischen einem Handgelenkpunkt 23 und einem Schwerpunkt 24 der Handluftdusche 1 ist ein Halten der Handluftdusche 1 ergonomisch vorteilhafter, wobei ein gezielter Abstand zwischen dem Luftaustritt 25 und dem Kopfhaar 14 besser kontrollierbar ist.

Fig. 6 zeigt in einer Seitenansicht eine Handluftdusche 1 nach der Fig. 1, jedoch mit einem ersten Kaltluftkombinationsschalter 16, der zwischen dem ersten und zweiten Haltegriff 8,9 angeordnet ist. Als erster Kaltluftkombinationsschalter 16 ist hier ein Tastschalter 17 vorgesehen, der wahlweise vom ersten oder vom zweiten Haltegriff 8,9 aus mit einem Finger betätigt (F1) werden kann. Dadurch entfällt ein zweiter Kaltluftschalter 11.

Fig. 7 zeigt in einer Seitenansicht eine Handluftdusche 1 nach der Fig. 1, jedoch mit einem zweiten Kaltluftkombinationsschalter 16.1, der zwischen dem ersten und zweiten Haltegriff 8,9 angeordnet ist. Als zweiter Kaltluftkombinationsschalter 16.1 ist hier ein einschenkliger Kipptastschalter 18 vorgesehen, der wahlweise vom ersten oder vom zweiten Haltegriff 8,9 aus mit einem Finger betätigt (F2,F3) werden kann. Dadurch entfällt ein zweiter Kaltluftschalter 11.

Fig. 8 zeigt in einer Seitenansicht eine Handluftdusche 1 nach der Fig. 1, jedoch mit einem erfindungsgemäßen dritten Kaltluftkombinationsschalter 16.2, der zwischen dem ersten und zweiten Haltegriff 8,9 angeordnet ist. Als dritter Kaltluftkombinationsschalter 16.2 ist hier ein zweischenkliger (V-förmiger) Kipptastschalter 19 vorgesehen, der wahlweise vom ersten oder vom zweiten Haltegriff 8,9 aus mit einem Finger (F2,F3) betätigt werden kann. Dadurch entfällt ein zweiter Kaltluftschalter 11.

In der Fig. 9 ist gegenüber der Handluftdusche 1 nach der Fig. 6 eine besonders vorteilhafte Handluftdusche 1 dargestellt, bei der der zweite Handgriff 9 dadurch besonders kühl bleibt, dass im Rohrabschnitt 5 ein mittig angeordneter Warmluftkanal 28 und ein koaxialer Kaltluftkanal 29 vorgesehen sind. Der mittige Warmluftkanal 28 ist durch ein hohlzylindrisches Rohr 30 gebildet, in dem die Heizeinrichtung 3 angeordnet ist. Der koaxiale Kaltluftkanal 29 ist durch den Rohrabschnitt 5 und dem mittigen Warmluftkanal 28 gebildet. Der mittige Warmluftkanal 28 und der koaxiale Kaltluftkanal 29 werden von einem Kaltluftstrom 31 des Gebläses 2 beaufschlagt, wobei durch die Heizeinrichtung 3 ein Warmluftstromaustritt 32 aus dem mittigen Warmluftkanal 28 und aus dem koaxialen Kaltluftkanal 29 ein Kaltluftstrom 33 erfolgt, wobei der ständige Kaltluftstrom 31 im koaxialen Kaltluftkanal 29 einen kühlen zweiten Handgriff 9 verursacht.

### Bezugszeichenliste:

- 1: Handluftdusche
- 2: Gebläse
- 3: Heizeinrichtung
- 4: Luftstrom
- 5: Rohrabschnitt
- 6: Gehäuseabschnitt
- 7: Bedienungselemente
- 8: Erster Haltegriff
- 9: Zweiter Haltegriff
- 10: Erster Kaltluftschalter
- 11: Zweiter Kaltluftschalter
- 12: Nähe Gehäuseabschnitt 6
- 13: Rutschfeste Oberfläche
- 14: Kopfhaar
- 14.1: Hinterer Haarbereich
- 14.2: Deckhaar
- 15: Person
- 16: Erster Kaltluftkombinationsschalter
- 16.1: Zweiter Kaltluftkombinationsschalter
- 16.2: Dritter Kaltluftkombinationsschalter
- 17: Tastschalter
- 18: Einschenkliger Kipptastschalter
- 19: Zweischenkliger Kipptastschalter
- 20: Friseur
- 21: Rechter Arm
- 22: Linker Arm
- 23: Rechter Handgelenkpunkt
- 24: Linker Handgelenkpunkt
- 25: Netzkabel
- 26: Gebläsestufenschalter
- 27: Heizungsstufenschalter
- 28: Mittiger Warmluftkanal
- 29: Koaxialer Kaltluftkanal
- 30: Rohr
- 31: Kaltluftstrom/Gebläse 2
- 32: Warmluftstromaustritt
- 33: Kaltluftstromaustritt
- 34: Luftansaugbereich
- 35: Luftstromaustritt

- F1-3: Schalterbetätigungsrichtung
- X1,X2: Abstand Handgelenkpunkt/Schwerpunkt Handluftdusche

## Patentansprüche

1. Handluftdusche (1) mit einem elektrischen Gebläse (2) und einer dazu in einer Reihe angeordneten elektrischen Heizeinrichtung (3) zur Erzeugung eines Luftstromes (4) aus einem Rohrabschnitt (5), wobei das Gebläse (2) in einem Gehäuseabschnitt (6) und die Heizeinrichtung (3) innerhalb des Rohrabschnitts (5) angeordnet sind, am Gehäuseabschnitt (6) ein Bedienungselement (7) aufweisender erster Haltegriff (8) ungefähr in einem Winkel von 90 Grad zum Rohrabschnitt (5) angeordnet ist, und der Rohrabschnitt (5) wärmeisoliert und als ein zweiter Haltegriff (9) ausgebildet ist, **dadurch gekennzeichnet, dass** zwischen dem ersten Haltegriff (8) und dem zweiten Haltegriff (9) ein gemeinsam betätigbarer Kaltluftkombinationsschalter (16, 16.1, 16.2) angeordnet ist, der als zweischenkliger Kipptastschalter (19) ausgebildet ist.

## Claims

1. A hand-held hair dryer (1), comprising an electric fan (2) and an electric heating device (3) arranged in series therewith for generating an air flow (4) out of a tubular section (5), wherein the fan (2) is arranged in a housing section (6) and the heating device (3) is arranged within the tubular section (5), a first handle grip (8) having an operating element (7) is arranged on the housing section (6) approximately at an angle of 90° relative to the tubular section (5), and the tubular section (5) is heat-insulated and is configured as a second handle grip (9), **characterized in that** a commonly actuable cold air combination switch (16, 16.1, 16.2) is arranged between the first handle grip (8) and the second handle grip (9) and is configured as a two-legged toggle switch (19).

## Revendications

1. Sèche-cheveux portatif (1), comprenant un ventilateur électrique (2) et un dispositif de chauffage électrique (3) arrangé en série avec celui-ci pour générer un flux d'air (4) hors d'une section tubulaire (5), dans lequel le ventilateur (2) est arrangé dans une section de logement (6) et le dispositif de chauffage (3) est arrangé au sein de la section tubulaire (5), une première poignée de préhension (8) ayant un élément d'utilisation (7) est arrangée sur la section de logement (6) approximativement selon un angle de 90° par rapport à la section tubulaire (5), et la section tubulaire (5) est isolée thermiquement et est configurée en tant que deuxième poignée de préhension (9), **caractérisé en ce qu'**un interrupteur de combinaison d'air froid actionnable de façon commune (16, 16.1, 16.2) est arrangé entre la première poignée de préhension (8) et la deuxième poignée de préhension (9) et est configuré en tant qu'interrupteur à bascule à deux pattes (19).
